# EUROPÄISCHE PATENTSCHRIFT

(11) **EP 3 976 889 B1**
(45) Veröffentlichungstag und Bekanntmachung des Hinweises auf die Patenterteilung: **03.04.2024**
(21) Anmeldenummer: 20727277.4
(22) Anmeldetag: 20.05.2020
(51) Int. Cl.: E02F 3/43, B66F 9/22, E02F 9/22

(54) **HYDROSTATISCHES HUBWERK, MOBILE ARBEITSMASCHINE DAMIT, UND VERFAHREN ZUR LASTERMITTLUNG AM HUBWERK**
HYDROSTATIC LIFTING UNIT, MOBILE WORKING MACHINE THEREWITH, AND METHOD FOR LOAD DETERMINATION ON THE LIFTING UNIT
MÉCANISME DE LEVAGE HYDROSTATIQUE, MACHINE DE TRAVAIL MOBILE POURVUE DE CELUI-CI, ET PROCÉDÉ PERMETTANT DE DÉTERMINER UNE CHARGE SUR LE MÉCANISME DE LEVAGE

(30) Priorität: 29.05.2019 DE 102019207953
(43) Veröffentlichungstag der Anmeldung: 06.04.2022
(73) Patentinhaber: Robert Bosch GmbH, 70442 Stuttgart (DE)
(72) Erfinder: ERET, Egor, 89077 Ulm (DE); BENDER, Frank, 70190 Stuttgart (DE)
(86) Internationale Anmeldenummer: PCT/EP2020/064045
(87) Internationale Veröffentlichungsnummer: WO 2020/239567

(56) Entgegenhaltungen:
- WO-A1-2017/186247
- DE-A1-102009 018 070
- US-A1- 2004 111 229

## Beschreibung

Die Erfindung betrifft ein hydrostatisches Hubwerk für eine mobile Arbeitsmaschine gemäß dem Oberbegriff des Anspruchs 1, eine mobile Arbeitsmaschine mit dem Hubwerk gemäß Anspruch 11, sowie ein Verfahren zur Lastermittlung am Hubwerk gemäß Anspruch 12.

Hubwerke mobiler Arbeitsmaschinen sind beispielsweise mit einer Schaufel, einer Gabel oder einem Greifer bestückt. Eine als Frontlader ausgebildete Arbeitsmaschine hat als Hubwerk eine Schaufel, die an einem Ausleger kippbar gelagert ist. Dieser ist prinzipiell von einem Auslegerzylinder angelenkt, wobei ein weiterer Zylinder zur Betätigung eines Kipphebels der Schaufel vorgesehen ist. Eine solche Vorrichtung ist in WO2017/186247A1 offenbart.

Grundlegend ist von Interesse, welche Last am Hubwerk wirkt, oder in anderen Worten, wieviel Schüttgut oder Gut aufgenommen wird. Diese Frage stellt sich beispielsweise bei der Beladung von Transportfahrzeugen mit Schüttgut über die Schaufel, um ein zulässiges Ladegewicht nicht zu überschreiten und/oder die Materialkosten des Schüttgutes zu bestimmen.

Prinzipiell ist ein Druck im Ausleger- oder Hebezylinder ein Maß für die Last, die die Schaufel trägt, sodass allen herkömmlichen Hubwerken und Verfahren auf dessen Erfassung basieren. Allerdings variiert der Druck mit der Position der Schaufel aufgrund der sich ändernden Kinematikposition oder -stellung.

Herkömmlich wird daher beispielsweise wenigstens ein Positionssensor verbaut, über den die Kinematikposition erfassbar und daraus zusammen mit der Druckmessung die Last ermittelbar ist. Mehrere solcher Sensoren erhöhen dabei Genauigkeit und Zuverlässigkeit. Nachteilig daran ist der vergleichsweise hohe vorrichtungstechnische Aufwand für den oder die Positionssensoren. Zudem droht bei Ausfall des oder der Positionssensoren auch der Ausfall der Lastbestimmung.

Eine vorrichtungstechnisch einfachere Lösung sieht einen Kontaktsensor vor, der mit Erreichen einer vorbestimmten Kinematikposition schaltet. Diese muss der Bediener mit dem Hubwerk gezielt ansteuern, damit die Last ermittelt werden kann. In der vorbestimmten und somit bekannten Kinematikposition kann dann wiederum zusammen mit der Druckmessung die Last ermittelt werden.

Die Position zur Lastermittlung bei jedem Heben, jedem Beladen anfahren zu müssen, stellt dabei eine erhebliche Störung eines optimalen Hebe- oder Ladeprozesses dar und ist mit erheblichen Zeitaufwand verbunden.

Demgegenüber liegen der Erfindung die Aufgaben zugrunde, ein Hubwerk für eine mobile Arbeitsmaschine mit vereinfachter Lastbestimmung, eine mobile Arbeitsmaschine damit und ein Verfahren mit vereinfachter Lastbestimmung am Hubwerk zu schaffen.

Die erste Aufgabe wird gelöst durch ein hydrostatisches Hubwerk gemäß Patentanspruch 1, die zweite Aufgabe durch eine mobile Arbeitsmaschine mit den Merkmalen des Anspruchs 11 und die dritte Aufgabe durch ein Verfahren gemäß Anspruch 12.

Vorteilhafte Weiterbildungen der Erfindungen sind in den jeweils abhängigen Ansprüchen beschrieben.

Ein hydrostatisches Hubwerk für eine mobile Arbeitsmaschine hat wenigstens einen Aktor, insbesondere einen Hydrozylinder, von dem eine Lastaufnahme in Abhängigkeit einer Hubanforderung mittel- oder unmittelbar anlenkbar oder angelenkt ist. Zudem ist eine Druckerfassungseinheit, insbesondere ein Drucksensor, vorgesehen, über die ein Lastdruck des wenigstens einen Aktors erfassbar ist. Insbesondere ist diese mit der Steuereinheit signalverbindbar oder signalverbunden. Eine insbesondere elektronische Steuereinheit des Hubwerks ist dabei so ausgestaltet, dass über sie eine aufgenommene Last der Lastaufnahme in Abhängigkeit des Lastdrucks und einer Stellung oder Position des Hubwerks ermittelbar ist. Erfindungsgemäß ist dazu eine insbesondere elektronische Schätzeinrichtung vorgesehen, über die die Stellung schätzbar ist.

Gegenüber herkömmlicher Lösung mit Erfassungsmitteln zum konkreten Erfassen der Stellung, beispielsweise Wegsensoren, bietet die Schätzeinrichtung die Möglichkeit, auf diese vorrichtungstechnisch aufwendigen und daher teuren Mittel zu verzichten.

In anderen Worten sind über die geschätzte Position oder Stellung und den Lastdruck das Gewicht der Last, insbesondere die Last einer Schaufel, ermittelbar und eine günstige Wiegefunktion für das Hubwerk realisierbar.

Besonders vorteilhaft ist es, ein bestehendes Hubwerk mit der Schätzeinrichtung zu versehen, das die genannte teure Positions-Sensorik nicht aufweist. Auf diese Weise kann eine Wiegefunktion ohne diese spezielle Sensorik, dafür aber mit elektronischer Schätzeinrichtung, leicht nachgerüstet werden.

Vorzugsweise ist zu diesem Zweck eine Kinematik des Hubwerks, insbesondere deren Parameter Masse(n), Trägheiten, Hebel und/oder Gelenke, zumindest vom Hydrozylinder bis hin zur Lastaufnahme, bekannt oder im Wesentlichen bekannt und in der Steuereinheit abgelegt.

Die erfindungsgemäße Lösung ermöglicht es, den Anteil der aufgenommenen Last am erfassten Lastdruck aus dem erfassten Lastdruck herauszurechnen. Der Lastdruck kann ergänzend oder alternativ ein zeitlicher Lastdruckverlauf sein. Hierzu ist eine Lastdruckerfassung über einen, insbesondere bekannten und/oder vorbestimmten, Zeitabschnitt vorgesehen.

Die Hubanforderung ist diejenige des Aktors oder der Lastaufnahme.

Ein Hub in Abhängigkeit der Hubanforderung ist derjenige des Aktors oder der Lastaufnahme.

In einer Weiterbildung ist die Stellung über die Schätzeinrichtung in Abhängigkeit eines, in Abhängigkeit der Hubanforderung erfassbaren oder erfassten, Verlaufs des Lastdrucks schätzbar.

In einer Weiterbildung ist die Stellung über die Schätzeinrichtung in Abhängigkeit eines, in Abhängigkeit der Hubanforderung unter einer Referenz-Last erfassten, Referenz-Verlaufs des Lastdrucks schätzbar.

In einer Weiterbildung weist die Schätzeinrichtung eine erste Vergleichsoperation des Verlaufs mit dem Referenz-Verlauf auf, aus der die Stellung schätzbar ist. Die erste Vergleichsoperation ist vorzugsweise ein Steigungs- und/oder Formvergleich der beiden Verläufe.

In einer Weiterbildung weist die Schätzeinrichtung eine zweite Vergleichsoperation des Verlaufs mit dem Referenz-Verlauf auf, aus der die aufgenommene Last schätzbar ist. Die zweite Vergleichsoperation ist vorzugsweise eine Differenz- oder Offsetbildung der Verläufe.

In einer Weiterbildung ist wenigstens einer der genannten Verläufe, oder sind es beide, in Abhängigkeit des Hubes und/oder der Hubanforderung in der Steuereinheit abgelegt.

In einer Weiterbildung ist wenigstens einer der genannten Verläufe, oder sind es beide, Zur besseren Vergleichbarkeit zeitunabhängig in der Steuereinheit abgelegt.

Hierzu ist insbesondere der Hub auf die Hubanforderung normiert in der Steuereinheit ablegbar oder abgelegt.

In einer Weiterbildung ist wenigstens ein weiterer Aktor, insbesondere Hydrozylinder, vorgesehen, von dem die Lastaufnahme mittelbar oder unmittelbar angelenkt ist. Insbesondere ist dieser weitere Aktor Teil der Kinematik.

Zur Erhöhung einer Genauigkeit, insbesondere der Last- und/oder Stellungsschätzung, weist auch dieser Aktor in einer Weiterbildung eine mit der Steuereinheit signalverbindbare oder signalverbundene Druckerfassungseinheit zur Erfassung des Lastdrucks dieses Aktors auf.

In einer Weiterbildung ist die geschätzte Stellung über die Steuereinheit zur Ermittlung einer anderen, stellungsabhängigen Betriebsgröße verarbeitbar oder verarbeitet.

Der erstgenannte Aktor ist vorzugsweise ein Auslegerzylinder. Dessen Lastdruck ist vorzugsweise an einem Boden des Auslegerzylinders erfassbar oder erfasst.

Der weitere Aktor ist vorzugsweise ein Kipphebelzylinder. Dessen Lastdruck ist vorzugsweise an einem Boden des Kipphebelzylinders erfassbar oder erfasst.

Entsprechend ist die jeweilige Druckerfassungseinheit des jeweiligen Zylinders angeordnet.

Eine erfindungsgemäße mobile Arbeitsmaschine, insbesondere ein Front- oder Radlader mit Ausleger, hat ein hydrostatisches Hubwerk, das gemäß wenigstens einem der Aspekte der vorangegangenen Beschreibung ausgestaltet ist und die bereits genannten Vorteile aufweist.

Die Hubanforderung ist mittels einer mit der Steuereinheit signalverbindbaren oder - verbundenen Bedienerschnittstelle des Hubwerks, insbesondere mittels einem Joystick, erfassbar oder erfasst.

Ein Verfahren zur Ermittlung einer aufgenommenen Last eines Hubwerks, das gemäß wenigstens einem Aspekt der vorhergehenden Beschreibung ausgebildet ist, hat einen Schritt "Ermitteln der aufgenommenen Last in Abhängigkeit der Stellung und des Lastdrucks". Erfindungsgemäß erfolgt dies mittels einem Schritt "Schätzen der Stellung".

Vorzugsweise ist das Verfahren in der oben genannten Steuereinheit zur Ausführung abgelegt.

In einer Weiterbildung des Verfahrens erfolgt der Schritt "Schätzen der Stellung" in Abhängigkeit eines in Abhängigkeit der Hubanforderung erfassten Verlaufs des Lastdrucks und/oder in Abhängigkeit eines in Abhängigkeit der Hubanforderung unter einer Referenz-Last erfassten Referenz-Verlaufs des Lastdrucks.

Hierzu weist erfolgt in einer Weiterbildung des Verfahrens der Schritt "Schätzen der Stellung" mittels einem Schritt "erster Vergleich des Verlaufs mit dem Referenz-Verlauf". Dieser erste Vergleich ist insbesondere ein Steigungs- und/oder Formvergleich der genannten Verläufe.

Alternativ oder ergänzend dazu können andere erfasste Vergleichsgrößen als die Steigung und/oder die Form in den ersten Vergleich eingehen.

In einer Weiterbildung sind Vergleichsgrößen, die in den ersten Vergleich oder in einen darauffolgenden zweiten Vergleich eingehen sollen, in einem Schritt "Ermitteln von geeigneten oder notwendigen Vergleichsgrößen durch Auswertung des Verlaufs" ermittelt.

In einer Weiterbildung des Verfahrens weist der Schritt "Ermitteln der aufgenommenen Last in Abhängigkeit der Stellung und des Lastdrucks" einen Schritt "zweiter Vergleich des Verlaufs mit dem Referenz-Verlauf" auf. Dieser zweite Vergleich ist insbesondere eine Differenz- oder Offsetbildung der genannten Verläufe.

Auch hier gilt, dass alternativ oder ergänzend zur genannten Differenz- oder Offsetbildung eine oder mehrere andere Vergleichsgrößen in den zweiten Vergleich eingehen kann oder können.

Ein Ausführungsbeispiel eines erfindungsgemäßen Hubwerks und eines erfindungsgemäßen Verfahrens sind in den Zeichnungen dargestellt. Anhand der Figuren dieser Zeichnungen wird die Erfindung nun näher erläutert.

Es zeigen:
Figur 1 in einer Seitenansicht ein erfindungsgemäßes Hubwerk mit einer Steuereinheit und einem darin zur Ausführung abgelegten Verfahren, gemäß einem Ausführungsbeispiel, und
Figur 2 Lastdruckverläufe des Hubwerks gemäß Figur 1.

Gemäß Figur 1 hat eine mobile Arbeitsmaschine 1 ein Hubwerk 2 mit einem ersten Hydrozylinder oder Auslegerzylinder 4, von dem ein Ausleger 5 angelenkt ist. Am Ausleger 5 ist eine als Schaufel ausgebildete Lastaufnahme 6 drehgelenkig angeordnet. In der Schaufel 6 ist eine Last m aufgenommen. Des Weiteren hat das Hubwerk 2 einen Kippzylinder 10, von dem die Schaufel 6 über ein Kipphebelwerk 11, 13 zum Verkippen angelenkt ist. Der Kipphebel 11 ist dabei am Ausleger 5 drehbar gelagert. Jeder Zylinder 4, 10 hat einen jeweils zugeordneten Drucksensor 8, 12, über den der jeweilige Bodendruck oder Lastdruck des Zylinders 4, 10 erfassbar ist. Die Sensoren 8, 12 sind über Signalleitungen mit einer Steuereinheit 14 signalverbunden. Dabei überträgt der Sensor 8 den Lastdruck p₁ und der Sensor 12 den Lastdruck p₂ des jeweiligen Hydrozylinders 4, 10.

In der Steuereinheit 14 ist eine Schätzeinrichtung 16 mit einem darin zur Ausführung gespeicherten Verfahren 18 zum Schätzen der Last m vorgesehen. Des Weiteren ist mit der Steuereinheit 14 ein Joystick 20 signalverbunden, über den eine Hubanforderung sₛₒₗₗ an die Steuereinheit 14 übertragen werden kann. In der Steuereinheit 14 ist eine Kinematik des Hubwerks 2, inklusive der notwendigen Kinematik-Parameter, zumindest ausgehend von den Hydrozylindern 4, 10, über den Ausleger 5, das Kipphebelwerk 11, 13 bis hin zur Schaufel 6 abgelegt.

Gemäß der vorangegangenen, allgemeinen Beschreibung ermittelt die Schätzeinrichtung 16 aus den gemeldeten Lastdrücken p₁, p₂ einen Schätzwert für die Stellung der Schaufel 6. Diese geschätzte Stellung geht in das Verfahren zur Ermittlung der Last m ein. Dabei erfolgt das Schätzen der Stellung im Falle des gezeigten Ausführungsbeispiels über einen Formvergleich und/oder einen Steigungsvergleich des erfassten Lastdrucks p₁ᵢₛₜ mit dem Referenzlastdruck p_{1ref}. Hierzu wird ein Intervall Δ des normierten Hubes s₁/sₛₒₗₗ des Auslegerzylinders 4 gemäß Figur 2 ausgewertet. Mit der Schätzeinrichtung 16 und dem darin abgelegten Schätzverfahren 18 kann auf eine vorrichtungstechnisch aufwendige Erfassung von Zylinderstangenpositionen verzichtet werden, und die aufgenommene Last m kann allein mittels der vorrichtungstechnisch einfachen und robusten Drucksensoren 8, 12 ermittelt werden.

Offenbart ist ein hydrostatisches Hubwerk mit wenigstens einem hydrostatischen Aktor zum Heben einer aufgenommenen Last und mit einem zugeordneten Drucksensor zur Erfassung von dessen Lastdruck, sowie mit einer damit signalverbundenen Steuereinheit, über die zur Ermittlung der aufgenommenen Last eine Position oder Stellung des Hubwerks aus zumindest dem erfassten Lastdruck schätzbar ist.

Offenbart sind weiterhin eine mobile Arbeitsmaschine mit dem Hubwerk, sowie ein Verfahren zur Ermittlung oder Schätzung der aufgenommenen Last, welches insbesondere in der Steuereinheit zur Ausführung speicherbar oder gespeichert ist.

## Patentansprüche

1. Hydrostatisches Hubwerk für eine mobile Arbeitsmaschine (1), mit wenigstens einem Aktor (4, 10), insbesondere Hydrozylinder, von dem eine Lastaufnahme (6) in Abhängigkeit einer Hubanforderung, (sₛₒₗₗ) angelenkt ist, sowie mit wenigstens einer Druckerfassungseinheit (8, 12), über die ein jeweiliger Lastdruck (p₁, p₂) des zugeordneten Aktors (4, 10) erfassbar ist, und einer Steuereinheit (14), über die eine aufgenommene Last (m) in Abhängigkeit des wenigstens einen Lastdrucks (p₁, p₂) und einer Stellung oder Position des Hubwerks (2) ermittelbar ist, **gekennzeichnet durch** eine Schätzeinrichtung (16), über die die Stellung schätzbar ist, **dadurch gekennzeichnet dass** die Stellung über die Schätzeinrichtung (16) in Abhängigkeit eines, in Abhängigkeit der Hubanforderung (sₛₒₗₗ) erfassten, Verlaufs (p₁ᵢₛₜ) des Lastdrucks (p₁) schätzbar ist.

2. Hubwerk nach Anspruch 1, wobei die Stellung über die Schätzeinrichtung (16) in Abhängigkeit eines, in Abhängigkeit der Hubanforderung (sₛₒₗₗ) unter einer Referenz-Last (m_{ref}) erfassten, Referenz-Verlaufs (p_{1ref}) des Lastdrucks (p₁) schätzbar ist.

3. Hubwerk nach Anspruch 2, wobei die Schätzeinrichtung (16) eine erste Vergleichsoperation des Verlaufs (p₁ᵢₛₜ) mit dem Referenz-Verlauf (p_{1ref}) aufweist, aus der die Stellung schätzbar ist.

4. Hubwerk nach Anspruch 3, wobei die erste Vergleichsoperation ein Steigungs- oder Formvergleich der Verläufe (p₁ᵢₛₜ, p_{1ref}) ist.

5. Hubwerk zumindest nach Anspruch 1 und 2, wobei die Schätzeinrichtung eine zweite Vergleichsoperation des Verlaufs (p₁ᵢₛₜ) mit dem Referenz-Verlauf (p_{1ref}) aufweist, aus der die aufgenommene Last (m) schätzbar ist.

6. Hubwerk nach Anspruch 5, wobei die zweite Vergleichsoperation eine Differenz oder ein Offset (Δp₁) der Verläufe (p₁ᵢₛₜ, p_{1ref}) aufweist oder ist.

7. Hubwerk zumindest nach Anspruch 1 und 2, wobei der Verlauf (p₁ᵢₛₜ) und/oder der Referenz-Verlauf (p_{1ref}) in Abhängigkeit des Hubes (s, s₁) und/oder der Hubanforderung (sₛₒₗₗ) in der Steuereinheit (14) abgelegt ist.

8. Hubwerk zumindest nach Anspruch 1 und 2, wobei der Verlauf (p₁ᵢₛₜ) und/oder Referenz-Verlauf (p_{1ref}) mittels der Hubanforderung (sₛₒₗₗ) zeitunabhängig in der Steuereinheit (14) abgelegt ist.

9. Hubwerk nach einem der vorhergehenden Ansprüche, wobei ein Hub (s₁), insbesondere des wenigstens einen Aktors (4), auf die Hubanforderung (sₛₒₗₗ) normiert in der Steuereinheit (14) ablegbar oder abgelegt ist.

10. Mobile Arbeitsmaschine mit einem Hubwerk (2), das gemäß einem der Ansprüche 1 bis 9 ausgestaltet ist.

11. Verfahren zur Ermittlung einer aufgenommenen Last (m) eines Hubwerks (2), das gemäß wenigstens einem der Ansprüche 1 bis 9 ausgebildet ist, mit einem Schritt "Ermitteln der aufgenommenen Last (m) in Abhängigkeit der Stellung und des wenigstens einen Lastdrucks (p₁, p₂)", **gekennzeichnet durch** einen Schritt "Schätzen der Stellung in Abhängigkeit eines, in Abhängigkeit der Hubanforderung erfassten, Verlaufs des Lastdrucks".

12. Verfahren nach Anspruch 11, wobei der Schritt "Schätzen der Stellung" in Abhängigkeit eines, in Abhängigkeit der Hubanforderung (sₛₒₗₗ) erfassten, Verlaufs (p₁ᵢₛₜ) des wenigstens einen Lastdrucks (p₁, p₂) und/oder eines in Abhängigkeit der Hubanforderung (sₛₒₗₗ) unter einer Referenz-Last (m_{ref}) erfassten Referenz-Verlaufs (p_{1ref}) des Lastdrucks (p₁) erfolgt.

13. Verfahren nach Anspruch 12, wobei der Schritt "Schätzen der Stellung" einen Schritt "Erster Vergleich des Verlaufs (p₁ᵢₛₜ) mit dem Referenz-Verlauf (p_{1ref})" aufweist.

14. Verfahren nach einem der Ansprüche 12 bis 13, wobei der Schritt "Ermitteln der aufgenommenen Last (m) in Abhängigkeit der Stellung und des wenigstens einen Lastdrucks (p₁, p₂)" einen Schritt "Zweiter Vergleich des Verlaufs (p₁ᵢₛₜ) mit dem Referenz-Verlauf (p_{1ref})" aufweist.

## Claims

1. Hydrostatic lifting unit for a mobile working machine (1), having at least one actuator (4, 10), in particular hydraulic cylinder, on which is articulated a load-bearing capacity (6) as a function of a lifting requirement (sₛₒₗₗ); and having at least one pressure detection unit (8, 12) by way of which a respective load pressure (p₁, p₂) of the assigned actuator (4, 10) is able to be detected; and a control unit (14) by way of which a received load (m) is able to be determined as a function of the at least one load pressure (p₁, p₂) and of a position or an attitude of the lifting unit (2), **characterized by** an estimation device (16) by way of which the position is able to be estimated, **characterized in that** the position is able to be estimated by way of the estimation device (16) as a function of a profile (p₁ᵢₛₜ) of the load pressure (p₁) detected as a function of the lifting requirement (sₛₒₗₗ).

2. Lifting unit according to Claim 1, wherein the position is able to be estimated by way of the estimation unit (16) as a function of a reference profile (p_{1ref}) of the load pressure (p₁) detected as a function of the lifting requirement (sₛₒₗₗ) under a reference load (m_{ref}).

3. Lifting unit according to Claim 2, wherein the estimation device (16) has a first comparison operation of the profile (p₁ᵢₛₜ) with the reference profile (p_{1ref}), from which the position is able to be estimated.

4. Lifting unit according to Claim 3, wherein the first comparison operation is a comparison of the gradient or shape of the profiles (p₁ᵢₛₜ, p_{1ref}).

5. Lifting unit according at least to Claim 1 and 2, wherein the estimation device has a second comparison operation of the profile (p₁ᵢₛₜ) with the reference profile (p_{1ref}), from which the received load is able to be estimated.

6. Lifting unit according to Claim 5, wherein the second comparison operation has a difference or an offset (Δp₁) of the profiles (p₁ᵢₛₜ, p_{1ref}).

7. Lifting unit according at least to Claim 1 and 2, wherein the profile (p₁ᵢₛₜ) and/or the reference profile (p_{1ref}) as a function of the lift (s, s₁) and/or of the lifting requirement (sₛₒₗₗ) is stored in the control unit (14) .

8. Lifting unit according at least to Claim 1 and 2, wherein the profile (p₁ᵢₛₜ) and/or the reference profile (p_{1ref}) by means of the lifting requirement (sₛₒₗₗ) is stored in a time-independent manner in the control unit (14) .

9. Lifting unit according to one of the preceding claims, wherein a lift (s₁), in particular of the at least one actuator (4), is able to be, or is, stored in the control unit (14) so as to be standardized to the lifting requirement (sₛₒₗₗ).

10. Mobile working machine having a lifting unit (2) which is designed according to one of Claims 1 to 9.

11. Method for determining a received load (m) of a lifting unit (2) which is configured according to at least one of Claims 1 to 9, comprising a step "determining the received load (m) as a function of the position and of the at least one load pressure (p₁, p₂)", **characterized by** a step "estimating the position as a function of a profile of the load pressure detected as a function of the lifting requirement".

12. Method according to Claim 11, wherein the step "estimating the position" is performed as a function of a profile (p₁ᵢₛₜ) of the at least one load pressure (p₁, p₂) detected as a function of the lifting requirement (sₛₒₗₗ) and/or of a reference profile (p_{1ref}) of the load pressure (p₁) detected as a function of the lifting requirement (sₛₒₗₗ) under a reference load (m_{ref}).

13. Method according to Claim 12, wherein the step "estimating the position" comprises a step "first comparison of the profile (p₁ᵢₛₜ) with the reference profile (p_{1ref})".

14. Method according to one of Claims 12 to 13, wherein the step "determining the received load (m) as a function of the position and of the at least one load pressure (p₁, p₂)" comprises a step "second comparison of the profile (p₁ᵢₛₜ) with the reference profile (p_{1ref})".

## Revendications

1. Mécanisme de levage hydrostatique pour une machine de travail mobile (1), comprenant au moins un actionneur (4, 10), en particulier un cylindre hydraulique, à partir duquel un dispositif de réception de charge (6) est articulé en fonction d'une demande de levage (sₛₒₗₗ), ainsi qu'au moins une unité de détection de pression (8, 12) qui permet de détecter une pression de charge (p₁, p₂) respective de l'actionneur (4, 10) associé, et une unité de commande (14) qui permet de déterminer une charge reçue (m) en fonction d'au moins une pression de charge (p₁, p₂) et d'une position ou d'un emplacement du mécanisme de levage (2), **caractérisé par** un moyen d'estimation (16) qui permet d'estimer la position, **caractérisé en ce que** la position peut être estimée par le moyen d'estimation (16) en fonction d'une courbe (p₁ᵢₛₜ), détectée en fonction de la demande de levage (sₛₒₗₗ), de la pression de charge (p₁).

2. Mécanisme de levage selon la revendication 1, dans lequel la position peut être estimée par le moyen d'estimation (16) en fonction d'une courbe de référence (p_{1ref}), détectée en fonction de la demande de levage (sₛₒₗₗ) sous une charge de référence (m_{ref}), de la pression de charge (p₁).

3. Mécanisme de levage selon la revendication 2, dans lequel le moyen d'estimation (16) présente une première opération de comparaison de la courbe (p₁ᵢₛₜ) avec la courbe de référence (p_{1ref}) à partir de laquelle la position peut être estimée.

4. Mécanisme de levage selon la revendication 3, dans lequel la première opération de comparaison est une comparaison de pente ou de forme des courbes (p₁ᵢₛₜ, p_{1ref}).

5. Mécanisme de levage au moins selon les revendications 1 et 2, dans lequel le moyen d'estimation présente une deuxième opération de comparaison de la courbe (p₁ᵢₛₜ) avec la courbe de référence (p_{1ref}) à partir de laquelle la charge reçue (m) peut être estimée.

6. Mécanisme de levage selon la revendication 5, dans lequel la deuxième opération de comparaison présente ou est une différence ou un décalage (Δp₁) des courbes (p₁ᵢₛₜ, p_{1ref}).

7. Mécanisme de levage au moins selon les revendications 1 et 2, dans lequel la courbe (p₁ᵢₛₜ) et/ou la courbe de référence (p_{1ref}) sont mémorisées dans l'unité de commande (14) en fonction du levage (s, s₁) et/ou de la demande de levage (sₛₒₗₗ).

8. Mécanisme de levage au moins selon les revendications 1 et 2, dans lequel la courbe (p₁ᵢₛₜ) et/ou la courbe de référence (p_{1ref}) sont mémorisées dans l'unité de commande (14) indépendamment du temps au moyen de la demande de levage (sₛₒₗₗ).

9. Mécanisme de levage selon l'une quelconque des revendications précédentes, dans lequel un levage (s₁), en particulier dudit au moins un actionneur (4), peut être ou est mémorisé dans l'unité de commande (14) de manière normalisée selon la demande de levage (sₛₒₗₗ).

10. Machine de travail mobile comprenant un mécanisme de levage (2) qui est configuré selon l'une quelconque des revendications 1 à 9.

11. Procédé permettant de déterminer une charge reçue (m) d'un mécanisme de levage (2) qui est réalisé selon au moins l'une des revendications 1 à 9, comprenant une étape « Détermination de la charge reçue (m) en fonction de la position et de ladite au moins une pression de charge (p₁, p₂) », **caractérisé par** une étape « Estimation de la position en fonction d'une courbe, détectée en fonction de la demande de levage, de la pression de charge ».

12. Procédé selon la revendication 11, dans lequel l'étape « Estimation de la position » a lieu en fonction d'une courbe (p₁ᵢₛₜ), détectée en fonction de la demande de levage (sₛₒₗₗ), de ladite au moins une pression de charge (p₁, p₂) et/ou d'une courbe de référence (p_{1ref}), détectée en fonction de la demande de levage (sₛₒₗₗ) sous une charge de référence (m_{ref}), de la pression de charge (p₁).

13. Procédé selon la revendication 12, dans lequel l'étape « Estimation de la position » présente une étape « Première comparaison de la courbe (p₁ᵢₛₜ) avec la courbe de référence (p_{1ref}) ».

14. Procédé selon l'une quelconque des revendications 12 à 13, dans lequel l'étape « Détermination de la charge reçue (m) en fonction de la position et de ladite au moins une pression de charge (p₁, p₂) » présente une étape « Deuxième comparaison de la courbe (p₁ᵢₛₜ) avec la courbe de référence (p_{1ref}) ».
